# EUROPÄISCHE PATENTSCHRIFT

(11) **EP 0 302 319 B1**
(45) Veröffentlichungstag und Bekanntmachung des Hinweises auf die Patenterteilung: **18.12.1991**
(21) Anmeldenummer: 88111809.5
(22) Anmeldetag: 22.07.1988
(51) Int. Cl.: D06F 35/00, D06F 37/20

(54) **Verfahren zur Reduzierung der Wäscheunwucht in Waschmaschinen**
Method for reducing the laundry unbalance in washing machines
Procédé pour réduire le balourd dans les machines à laver

(30) Priorität: 06.08.1987 DE 3726061
(43) Veröffentlichungstag der Anmeldung: 08.02.1989
(73) Patentinhaber: Licentia Patent-Verwaltungs-GmbH, 60596 Frankfurt (DE)
(72) Erfinder: Wipperfürth, Franz-Josef Ing. (grad.), D-8501 Cadolzburg (DE)
(74) Vertreter: Kuhn, Rudolf, Ing.(grad)

(56) Entgegenhaltungen:
- DE-A- 1 588 281
- DE-A- 1 801 059
- DE-A- 3 141 901
- DE-A- 3 416 639
- FR-A- 2 311 883

## Beschreibung

Die Erfindung betrifft ein Verfahren zur Reduzierung der Wäscheunwucht in Waschmaschinen nach dem Oberbegriff des Anspruchs 1.

Nach Beendigung der Wasch- und Spülphase wird vor dem eigentlichen Schleudern das Waschgut aufgelockert und dann entsprechend einem Wäscheunwucht-Korrekturverfahren neu verteilt, das heißt die nassen Wäschestücke müssen so gleichmäßig wie möglich am Innenumfang der Wäschetrommel anliegen.

Aus der DE-OS 34 16 639 ist ein "Verfahren zur Steuerung des Schleuderprogramms einer Waschmaschine" unter Verwendung einer Microcomputer-Steuerung, einer Unwuchterkennungseinrichtung sowie einer Drehzahlregelungseinrichtung für den Antriebsmotor der Wäschetrommel bekannt. Hierbei wird mit Hilfe der Microcomputer-Steuerung das Schleuderverfahren in Abhängigkeit einer eventuell vorliegenden Unwucht durchgeführt. Unterschiedliche Beladungsmengen als auch unterschiedliche Versorgungsspannungen werden erfaßt und bei der Drehzahlsteuerung des Antriebsmotors berücksichtigt. Die Wäschetrommel der Waschmaschine wird von einer kleinen Waschgangsdrehzahl auf einen höheren Anliege- Drehzahlbereich gebracht. Während dieser Anliegephase wird das Waschgut gleichmäßig verteilt und über eine Unwuchterkennungs-Einrichtung das Drehzahl- oder Stromaufnahmeverhalten des Antriebsmotors ausgewertet und einem Microcomputer zugeführt. Das Ergebnis der Auswertung wird mit abgespeicherten Referenzwerten verglichen und bestimmt dann den weiteren Drehzahlverlauf des Schleuderverfahrens.

Messungen haben ergeben, daß bei großen Wäschebeladungen und saugfähigem Waschgut, selbst wenn diese in der Wäschetrommel gleichmäßig verteilt sind, Fehler bei der Unwuchtmessung auftreten. Das heißt je größer die sogenannte symmetrische Grundlast ist ( gleichmäßig verteiltes Gewicht), desto größer ist die Fehlmessung der Wäscheunwuchtsgröße. Bei dem bekannten Verfahren wird mit größeren Wäscheunwuchten geschleudert, welche der Microcomputer nicht erkennt. Bei mittleren Unwuchtwerten, die der Microcomputer allerdings richtig erkennt, wird nur mit reduzierter Drehzahl geschleudert und das Waschwasser nicht genügend aus dem Waschgut ausgeschleudert. Lediglich bei geringer Unwucht wird auf die Endschleuder-Drehzahl hochgefahren.

Der Erfindung liegt nun die Aufgabe zugrunde die Wäscheunwucht auch bei großen Wäschebeladungen und saugfähigem Waschgut, durch Reduzierung der symmetrischen Grundlast genauer zu erfassen. Es soll weiterhin die Unwuchterkennung durch Messung der Motordrehzahl-Istwertschwankungen optimiert werden.

Diese Aufgabe, gemäß der Erfindung, wird durch die kennzeichnenden Merkmale des Anspruchs 1 gelöst.

Die mit der Erfindung erzielbaren Vorteile bestehen insbesondere darin, daß selbst große Wäschebeladungsmengen und schweres, saugfähiges Waschgut ohne größere Unwuchtswerte voll ausgeschleudert wird. Als weiterer Vorteil ergibt sich eine Reduzierung der Bodenkräfte beim Schleuderbetrieb und hierdurch bedingt, eine Material- und Kosteneinsparung durch Verringerung der schwingenden Masse.

Ein Ausführungsbeispiel der Erfindung ist in den Zeichnungen dargestellt und wird im folgenden näher beschrieben.
Es zeigen:
Fig.1 Die Prinzip-Skizze einer Waschmaschine mit digitaler Drehzahlregelung für den Antriebsmotor sowie mit Feuchtigkeitssensor im Abflußschlauch,
Fig.2 das Blockschaltbild des digitalen Drehzahlreglers für den Antriebsmotor,
Fig.3 ein Antriebsmotordrehzahl-Zeitdiagramm,
Fig.4 ein Kurvendiagramm mit der Unwucht (G) in Abhänigkeit von der Antriebsmotordrehzahl-Istwertschwankung (Δ n) und der symmetrischen Grundlast als Parameter.

Die in Fig 1 schematisch dargestellte Waschmaschine besitzt eine Laugenbehälter (1), eine Wäschetrommel (2) und einen digitalen Drehzahlregler (3) für einen Antriebsmotor (4). Die Waschlauge wird mit Hilfe einer Laugenpumpe (5) über einen Abflußschlauch (6) abgeführt. Der Abflußschlauch (6) beinhaltet in Nähe seines Krümmers einen Feuchtigkeitssensor (7) in Form eines nicht näher dargestellten Wassermengenzählers.

Gemäß Fig. 2 wird ein Tachogenerator (8) vom Antriebsmotor (4) angetrieben. Der Tachogenerator (8) mißt die Drehzahl-Istwertschwankungen (9) des Antriebsmotors (4), welche ein Maß für die Unwucht (G) darstellen und übermittelt sie einem Microcomputer (µP).

Im vorliegenden Verfahren wird nach Beendigung der Wasch-und Spülphase nur dann auf den Schleuder-Solldrehzahlwert (10) hochgeschleudert wenn eine vorgeschriebene und dem Microcomputer (µP) eingegebene minimale Unwuchtsgrenze (11) während einer Waschgut-Verteilungsphase bzw. einem bekannten Wäscheunwuchtkorrektursystem nicht überschritten wird.
Wird hingegen eine maximale Unwuchtsgrenze überschritten (wie dies bei großen Wäschebeladungen und saugfähigem Waschgut der Fall sein kann), so wird das Waschgut entsprechend dem bekannten Wäscheunwuchtkorrektursystem (der Waschgut-Verteilphase) neu verteilt. Ist die Wäsche jetzt so verteilt, daß die maximale Unwuchtgrenze unterschritten wird, so wird für eine bestimmte Schleuderzeit mit einer bestimmten Schleuderdrehzahl, die jedoch kleiner als der Schleuder-Solldrehzahlwert (10) ist, geschleudert. Hierbei wird dem Waschgut Feuchtigkeit entzogen und somit dessen Gewicht bzw. die symmetrische Grundlast und damit die Unwucht (G) reduziert. Anschließend wird das Waschgut durch eine bestimmte Anzahl von Waschreversierzyklen aufgelockert um dann erneut in einer Waschgut-Verteilphase, dem Wäscheunwuchtkorrektursystem, solange neu verteilt zu werden bis die minimale Unwuchtsgrenze (11) unterschritten wird. Erst dann wird endgültig entsprechend dem Scheuder-Solldrehzahlwert (10), welcher dem Microcomputer (µP) aufgeschaltet ist, hochgeschleudert.

In den Fig. 3 und 4 sind die vorher beschriebenen Arbeitsabläufe verdeutlicht:

### Messen der Unwucht (G)

Ergebnis: G1 -maximale Unwuchtsgrenze überschritten, sodann Waschgutverteilphase und Messen der Unwucht (G)
Ergebnis: G2 - maximale Unwuchtsgrenze jetzt unterschritten, jedoch minimale Unwuchtsgrenze noch überschritten, anschließend:

### Erste Feuchtigkeitsentzugsphase und Reduzierung der symmetrischen Grundlast

Ergebnis: G3 -minimale Unwuchtsgrenze immer noch überschritten, (der Wert G3 ist jetzt sehr genau bestimmt, da er bei reduzierter symmetrischer Grundlast ermittelt wurde. Wie schon eingangs erwähnt sind Unwuchtsbestimmungen bei hohen symmetrischen Grundlasten mit Fehlern behaftet), anschließend:
Waschgut auflockern durch eine bestimmte Anzahl von Waschreversierzyklen und erneute Waschgut-Verteilphase und Messen der Unwucht (G)
Ergebnis: G4 (genauer Wert) -minimale Unwuchtgrenze (11) unterschritten, alsdann

### Hochschleudern auf Schleuder-Solldrehzahlwert (10)

Der Entwässerungseffekt des Waschgutes zur ersten Reduzierung der Restfeuchte (erste Feuchtigkeitsentzugsphase mit Schleudern unter Schleuder-Solldrehzahlwert (10)) wird durch den Feuchtigkeitssensor (7) im Abflußschlauch (6) mit Hilfe eines Wassermengenzählers gemessen und dem Microcomputer (µP) übermittelt, welcher dadurch die Schleuderzeit und/oder die Schleuderdrehzahl beeinflußt. Diese Schleuderdrehzahl kann auch den Schleuder-Solldrehzahlwert (10) erreichen. Die Anzahl der Waschreverseirzyklen während des Waschgutauflockerns bestimmt ebenfalls der Microcomputer (µP) aufgrund der vom Tachogenerator (8) gemessenen Drehzahl-Istwertschwankungen (9). Die Drehzahl-Istwertschwankungen (9) stellen in dieser Phase kein Maß für die Unwucht (G) sondern ein Maß für den Lockerungsgrad des Waschgutes dar.

## Patentansprüche

1. Verfahren zur Reduzierung der Wäscheunwucht in Waschmaschinen mit einem am Antriebsmotor starr angekoppelten Tachogenerator, mit einer microcomputergesteuerten, digitalen Drehzahlregelung durch die vor dem Hochschleudern auf den vorgegebenen Schleuder-Solldrehzahlwert innerhalb einer Waschgutverteilphase, bei einer Schleuder-Drehzahl, die unterhalb des Schleuder-Solldrehzahlwerts liegt eine Wäscheunwuchtmessung mit Hilfe der vom Tachogenerator erfaßten Drehzahl-Istwertschwankungen des Antreibsmotors vornehmbar ist und mit dem bei Unwuchtwerten über einer maximalen Unwuchtsgrenze das Waschgut durch Reversierzyklen auflockerbar ist, wobei der anfangs und bei hoher symmetrischer Grundlast ermittelte Wert der Wäscheunwucht (G1) durch eine weitere Waschgutverteilphase auf den Wert (G2) reduziert werden kann,
dadurch gekennzeichnet, daß erst dann auf den Schleuder-Solldrehzahlwert hochgeschleudert wird, wenn die hohe symmetrische Grundlast sowie der Wert (G2) mit Hilfe einer sich an die Waschgutverteilphase unmittelbar und übergangslos anschließenden Feuchtigkeitsentzugsphase mit einer oberhalb der Schleuderdrehzahl der vorangegangenen Waschgutverteilphase liegenden Schleuderdrehzahl auf eine niedrigere symmetrische Grundlast und die Wäscheunwucht auf den Wert (G3) reduziert wurde, wobei die während der Feuchtigkeitsentzugsphase anfallende Wassermenge pro Zeiteinheit mit Hilfe eines im Abflußschlauch (6) angeordneten Feuchtigkeitssensors (7) ermittelt und dem Microcomputer (µP) als Maß für die Höhe der Drehzahl und der Schleuderdauer vorgegeben wird,
und anschließend mit dieser reduzierten symmetrischen Grundlast mit dem Wäscheunwuchtwert (G3) innerhalb einer Wäscheauflockerungsphase eine Anzahl von Reversierbewegungen durchgeführt wurde, die auf Grund der Höhe der Antriebsmotordrehzahl-Istwertschwankungen (Δn₂_{,}₃) bestimmt wurde, solange bis diese reduzierte symmetrische Grundlast in einer erneuten Waschgutverteilphase vom Unwuchtwert (G3) auf den Unwuchtwert (G4) reduziert wurde, der unterhalb einer minimalen Unwuchtgrenze liegt.

## Claims

1. Method of reducing the laundry imbalance in washing machines with a tacho-generator coupled rigidly to the drive motor, with a microcomputer-controlled, digital speed control, by means of which, before acceleration to the specified spinning speed reference value during a laundry distribution phase, at a spinning speed which is below the spinning speed reference value, a laundry imbalance can be measured by means of the speed actual value fluctuations of the drive motor detected by the tacho-generator and with which, at laundry imbalance values above a maximum imbalance limit, the laundry can be loosened by reversing cycles, in which case the value of the laundry imbalance (G1) detected at the beginning and with a high symmetrical base load can be reduced to the value (G2) by a further laundry distribution phase, characterised in that the drum is only accelerated to the spinning speed reference value when the high symmetrical base load and the value (G2) have been reduced, by means of a moisture extracting phase directly and continuously following the laundry distribution phase with a spinning speed which is above the spinning speed of the preceding laundry distribution phase, to a lower symmetrical base load and the laundry imbalance has been reduced to the value (G3), in which case the quantity of water per unit time occurring during the moisture extraction phase is detected by means of a moisture sensor (7) mounted in the drainage hose (6) and, as a measure of the speed level and spinning duration, the value (µP) is supplied to the microcomputer, and then with this reduced symmetrical base load with the laundry imbalance value (G3), a number of reversing movements were carried out during a laundry loosening phase, this number being determined on the basis of the level of drive motor speed actual value fluctuations (Δn₂_{,}₃) until this reduced symmetrical base load was reduced in a new laundry distribution phase from the imbalance value (G3) to the imbalance value (G4), which is below a minimum imbalance limit.

## Revendications

1. Procédé pour réduire le déséquilibre du linge dans des machines à laver avec un générateur tachymétrique accouplé rigidement à un moteur d'entraînement, avec une régulation numérique de la vitesse de rotation, commandée par micro-ordinateur, permettant de procéder, avant l'essorage rapide à la vitesse de consigne donnée, à l'intérieur d'une phase de répartition du linge, à une mesure du déséquilibre du linge à l'aide des fluctuations de la vitesse de rotation réelle du moteur d'entraînement, enregistrées par le générateur tachymétrique, à une vitesse d'essorage qui se situe au-dessous de la vitesse d'essorage de consigne, et par lequel il est possible d'éparpiller le linge par des cycles d'inversion, en cas de valeurs de déséquilibre supérieures à une limite de déséquilibre maximal, la valeur du déséquilibre du linge (G1), déterminée au début et avec une charge de base symétrique importante, pouvant être réduite à la valeur (G2), par une autre phase de répartition du linge, caractérisé en ce que l'essorage à la vitesse d'essorage de consigne ne s'effectue que lorsque la charge de base symétrique importante ainsi que la valeur (G2) ont été réduites à une charge de base symétrique faible et le déséquilibre du linge à la valeur (G3), à l'aide d'une phase d'extraction d'humidité faisant suite directement et sans transition à la phase de répartition du linge, avec une vitesse d'essorage se situant au-dessus de la vitesse d'essorage de la phase de répartition du linge précédente, la quantité d'eau produite par unité de temps pendant la phase d'extraction d'humidité étant déterminée à l'aide d'un capteur d'humidité (7) placé dans le tuyau d'évacuation (6) et étant envoyée au micro-ordinateur (µp) comme critère de la vitesse de rotation et de la durée d'essorage, et un certain nombre de mouvements d'inversion étant ensuite effectués avec cette charge de base symétrique réduite, avec la valeur de déséquilibre du linge (G3), pendant une phase de d'éparpillement du linge, ce nombre ayant été déterminé sur la base de l'importance des fluctuations de la vitesse de rotation réelle du moteur d'entraînement (Δn₂,₃), jusqu'à ce que cette charge de base symétrique réduite soit réduite, au cours d'une nouvelle phase de répartition du linge, de la valeur de déséquilibre (G3) à la valeur de déséquilibre (G4) qui se situe au-dessous d'une valeur de déséquilibre minimal.
